# EUROPÄISCHE PATENTSCHRIFT

(11) **EP 2 438 214 B1**
(45) Veröffentlichungstag und Bekanntmachung des Hinweises auf die Patenterteilung: **29.05.2013**
(21) Anmeldenummer: 10724436.0
(22) Anmeldetag: 01.06.2010
(51) Int. Cl.: C25B 3/10

(54) **VERFAHREN ZUR ANODISCHEN KREUZ-DEHYDRODIMERISIERUNG VON ARENEN**
METHOD FOR ANODIC CROSS-DEHYDRODIMERIZATION OF ARENES
PROCÉDÉ DE DÉSHYDRODIMÉRISATION CROISÉE ANODIQUE D'ARÈNES

(30) Priorität: 05.06.2009 EP 09162074
(43) Veröffentlichungstag der Anmeldung: 11.04.2012
(73) Patentinhaber: BASF SE, 67056 Ludwigshafen (DE)
(72) Erfinder: FISCHER, Andreas, 64646 Heppenheim (DE); MALKOWSKY, Itamar Michael, 67454 Haßloch (DE); STECKER, Florian, 68167 Mannheim (DE); WALDVOGEL, Siegfried R., 53123 Bonn (DE); KIRSTE, Axel, 53913 Swisttal (DE)
(86) Internationale Anmeldenummer: PCT/EP2010/057617
(87) Internationale Veröffentlichungsnummer: WO 2010/139685

(56) Entgegenhaltungen:
- WO-A2-2006/077204
- DE-A1- 2 700 152
- DE-A1- 19 641 344
- A. KIRSTE ET AL.: "ortho-Selective Phenol-Coupling Reaction by Anodic Treatment on Boron-Doped Diamond Electrode using Fluorinated Alcohols" CHEM. EUR. J., Bd. 15, 29. Januar 2009 (2009-01-29), Seiten 2273-2277, XP002595229 DOI: 10.1002/chem.200802556
- A. KIRSTE ET AL.: "Anodic Phenol-Arene Cross-Coupling Reaction on Boron-Doped Diamond Electrodes" ANGEW. CHEM. INT. ED., Bd. 49, Nr. 5, 22. Dezember 2009 (2009-12-22), Seiten 971-975, XP002595230 DOI: 10.1002/anie.200904763

## Beschreibung

Die Erfindung betrifft ein Verfahren zur Herstellung von Biarylen, wobei durch anodischen Kreuz-Dehydrodimerisierung von substituierten Phenolen mit Arenen in Gegenwart von teil- und/oder perfluorierten Mediatoren und einem Leitsalz gearbeitet wird.

Die oxidative Kreuzkupplung von Arenen stellt ein hochaktuelles Forschungsfeld dar und ist von (a) L. J. Goossen, G. Deng, Guojun, L. M. Levy, in Science 2006, 313, 662; von D. R. Stuart, K. Fagnou, in Science 2007, 316, 1172; von A. Jean, J. Cantat, D. Birard, D. Bouchu, S. Canesi, in Org. Lett. 2007, 9, 2553; von R. Li, L. Jiang, W. Lu, in Organometallics 2006, 25, 5973; von A. Timothy, N. R. Dwight, D. C. Dagmara, J. Ryan, D. Brenton, in Org. Lett. 2007, 9, 3137 und von K. L. Hull, M. S. Sanford, in J. Am. Chem. Soc. 2007, 129, 11904 beschrieben worden. Elektrochemische Verfahren sind jedoch in diesem Zusammenhang trotz zahlreicher potentieller Vorteile bisher nicht beschrieben.

Die generelle Strategie der oxidativen Kreuzkupplung von Arenen nutzt die Reaktivität eines Reagenzes mit einer Komponente (A) der Kupplungspartner (A und B) unter Bildung eines Intermediats (I). Im Folgeschritt kommt es zum Angriff an die andere Komponente (B) durch das erzeugte Intermediat (I). Bisher wurde der Eintritt in die Reaktionskaskade an der ersten Komponente (A) entweder durch spezielle Nachbargruppen, welche den Einschub eines stark oxidierend wirkenden Metallions wie Pd²⁺ in eine CH-Bindung ermöglicht. Die nachfolgende Kreuzkupplung bedient sich meist Halogensubstituierter Reaktionspartner (B). Auch die spezifische Reaktivität von Indolen und fluorierten Arenen gegenüber Übergangsmetallen kann für eine solche Transformation genutzt werden. Im Gegensatz dazu können hypervalente lodverbindungen, wie PIFA (Phenyliodinebis(trifluoroacetate) und Derivate, nach Aktivierung mit einer Lewis-Säure an ein π-System koordinieren und so durch Elektronentransfer die Reaktionssequenz einleiten wie es von T. Dohi, Motoki Ito, K. Morimoto, M. Iwata,Y. Kita, in Angew. Chem. 2008, 120, 1321; und in Angew. Chem. Int. Ed. 2008, 47, 3787 beschrieben ist. Nachteilig für beide Ansätze ist, dass jeweils nur ein sehr eingeschränktes Substratspektrum umgesetzt werden kann und bei der Transformation relativ viel und meist auch toxischer Abfall generiert wird. Zusätzlich zeichnen sich die Reagenzien durch einen hohen Preis aus.

Oxidative Kreuzkupplungen von Phenolen mit Anilinen oder anderen elektronenreichen aromatischen Komponenten können in wenigen Fällen entweder durch bestimmte Lewis-Säureadditive wie es von G. Satori, R. Maggi, F. Bigi, A. Arienti, G. Casnati, in Tetrahedron, 1992, 43, 9483 beschrieben ist oder durch vorangehende Co-Kristallisation erreicht werden. In letzterem Beispiel findet eine Vororganisation via Wasserstoffbrückenbindung statt wie es von M. Smrcina, S. Vyskocil, A. B. Abbott, P. Kocovsky, in J. Org. Chem. 1994, 59, 2156; von K. Ding, Q. Xu, Y. Wang, J. Liu, Z. Yu, B. Du, Y. Wu, H. Koshima, T. Matsuura, in J. Chem. Soc., Chem. Commun. 1997, 693 und von S. Vyskocil, M. Smrcina, B Maca, M. Polasek, T. A. Claxton, A. B. Abbott, P. Kocovsky, in J. Chem. Soc., Chem. Commun. 1998, 586 beschrieben wird.

Es konnte gezeigt werden, dass die symmetrische Phenolkupplung an bordotierten Diamantelektroden (BDD) unter Verwendung von Leitsalzen realisiert werden kann wie es von A. Kirste, M. Nieger, I. M. Malkowsky, F. Stecker, A. Fischer, S. R. Waldvogel, Chem. Eur. J. 2009, 15, 2273 und in WO 2006/077204 beschrieben wurde. Unter Verwendung von anderen Kohlenstoffelektroden und auch fluorierten Carbonsäuren als Mediatoren kann eine selektive und effiziente Biphenolkupplung von z.B. 2,4-Dimethylphenol erreicht werden. Das lösungsmittelfreie Verfahren benötigt lediglich ungeteilte Elektrolysenzellen, wie es von A. Fischer, I. M. Malkowsky, F. Stecker, A. Kirste, S. R. Waldvogel in Anodic Preparation of Biphenols on BDD electrodes und WO 2010/023258 beschrieben wurde.

Die Aufgabe der vorliegenden Erfindung besteht darin, ein Verfahren bereitzustellen, mit dem die anodische Kreuz-Dehydrodimerisierung von substituierten Arylalkoholen mit Arenen ermöglicht wird, ohne kostspielige Katalysatoren, und Verbindungen mit speziellen Abgangsgruppen verwenden zu müssen und ohne toxische Abfallprodukte zu generieren.

Diese Aufgabe wird gelöst durch ein Verfahren zur Herstellung von Biarylen, wobei substituierte Arylalkohole bei denen die OH-Gruppe der eingedetzten Arylalkohole direkt an den Aromaten gebunden ist, in Gegenwart von teil- und/oder perfluorierten Mediatoren und wenigstens einem Leitsalz mit Arenen anodisch unter Bildung der Kreuzkupplungsprodukte dehydrodimerisiert werden.

Vorteilhaft ist das erfindungsgemäße Verfahren, wenn die eingesetzten substituierten Arylalkohole ein- oder zweikernig sein können.

Vorteilhaft ist das erfindungsgemäße Verfahren, wenn die eingesetzten substituierten Arene ein- oder zweikernig sein können.

Vorteilhaft ist das erfindungsgemäße Verfahren, wenn die Dimerisierung in ortho-Stellung zur Alkoholgruppe des Arylalkohols stattfindet.

Vorteilhaft ist das erfindungsgemäße Verfahren, wenn die eingesetzten Mediatoren teil- und/oder perfluorierte Alkohole und/oder Säuren sind.

Vorteilhaft ist das erfindungsgemäße Verfahren, wenn als Mediatoren 1,1,1,3,3,3-Hexafluorisopropanol und/oder Trifluoressigsäure eingesetzt werden.

Vorteilhaft ist das erfindungsgemäße Verfahren, wenn als Leitsalze solche eingesetzt werden, die ausgewählt sind aus der Gruppe von Alkali-, Erdalkali-, Tetra(C₁- bis C₆-alkyl)ammoniumsalzen.

Vorteilhaft ist das erfindungsgemäße Verfahren, wenn die Gegenionen der Leitsalze ausgewählt sind aus der Gruppe von Sulfat, Hydrogensulfat, Alkylsulfate, Arylsulfate, Halogenide, Phosphate, Carbonate, Alkylphosphate, Alkylcarbonate, Nitrat, Alkoholate, Tetrafluorborat, Hexafluorophosphat und Perchlorat.

Vorteilhaft ist das erfindungsgemäße Verfahren, wenn für die Elektrolyse kein weiteres Lösungsmittel eingesetzt wird.

Vorteilhaft ist das erfindungsgemäße Verfahren, wobei eine Diamantanode und eine Nickelkathode verwendet werden.

Vorteilhaft ist das erfindungsgemäße Verfahren, wenn es sich bei der Diamantelektrode um eine bordotierte Diamantelektrode handelt.

Vorteilhaft ist das erfindungsgemäße Verfahren, wenn für die Elektrolyse eine Durchflusszelle eingesetzt wird.

Vorteilhaft ist das erfindungsgemäße Verfahren, wenn Stromdichten von 1 bis 1000 mA/cm² eingesetzt werden.

Vorteilhaft ist das erfindungsgemäße Verfahren, wenn die Elektrolyse bei Temperaturen im Bereich von -20 bis 100°C und Normaldruck durchgeführt wird.

Vorteilhaft ist das erfindungsgemäße Verfahren, wenn als Arylalkohol 4-Methylguajacol eingesetzt wird.

Unter Arylalkohol werden im Rahmen der vorliegenden Erfindung aromatische Alkohole verstanden, bei denen die Hydroxylgruppe direkt an den aromatischen Kern gebunden ist.

Der Aromat, der dem Arylalkohol zugrunde liegt, kann ein- oder mehrkernig sein. Vorzugsweise ist der Aromat einkernig (Phenolderivate) gemäß Formel I oder zweikernig (Naphtholderivate) gemäß Formel II der III, insbesondere einkernig. Ein sp²-hybridisiertes Ringkohlenstoffatom des Aromaten, der dem Arylalkohol zugrunde liegt, kann darüber hinaus durch ein Stickstoffatom ersetzt sein (Pyridin-, Chinolin- bzw. Isochinolinderivat).

Die Arylalkohole können auch noch weitere Substituenten R1 bis R7 tragen. Diese Substituenten R1 bis R7 sind unabhängig voneinander ausgewählt aus der Gruppe von C₁-C₁₀-Alkylgruppen, Halogenen, Hydroxy, C₁-C₁₀-Alkoxygruppen, durch Sauerstoff oder Schwefel unterbrochene Alkylen- oder Arylenreste, C₁-C₁₀-Alkoxycarboxyl, Amino, Nitril, Nitro sowie C₁-C₁₀-Alkoxycarbamoyl. Bevorzugt sind die Substituenten R1 bis R7 ausgewählt aus der Gruppe von Methyl, Ethyl, n-Propyl, Isopropyl, n-Butyl, Trifluormethyl, Fluor, Chlor, Brom, lod, Hydroxy, Methoxy, Ethoxy, Methylen, Ethylen, Propylen, Isopropylen, Benzyliden, Amino, Nitril, Nitro. Besonders bevorzugt sind die Substituenten R1 bis R7 ausgewählt aus der Gruppe von Methyl, Methoxy, Methylen, Ethylen, Trifluormethyl, Fluor und Brom. Ganz besonders bevorzugt sind 4-Alkyl- sowie 2,4-dialkylsubstituierte Phenole.

Als Substrate für die Elektrodimerisierung nach der vorliegenden Erfindung eignen sich prinzipiell sämtliche Arene, sofern diese aufgrund ihrer räumlichen Struktur und sterischen Anforderungen zu einer Kreuz-Dehydrodimerisierung in der Lage sind. Unter Aren werden im Rahmen der vorliegenden Erfindung aromatische Kohlenstoffverbindungen und Heteroaromaten verstanden. Bevorzugt sind hierbei Kohlenstoffverbindungen und Heteroaromaten der allgemeinen Formel IV bis VIII. Der Aromat, der dem Aren zugrunde liegt, kann ein- oder mehrkernig sein. Vorzugsweise ist der Aromat einkernig (Benzolderivate) oder zweikernig (Naphthalinderivate), insbesondere einkernig. Die Arene können auch noch weitere Substituenten tragen. Bevorzugte Arene sind solche der Formel IV bis VIII. Ein sp²-hybridisiertes Ringkohlenstoffatom der Arene nach Formeln IV und V kann darüber hinaus durch ein Stickstoffatom ersetzt sein (Pyridin-, Chinolin- bzw. Isochinolinderivat).

Diese tragen Substituenten R8 bis R 37, die unabhängig voneinander ausgewählt aus der Gruppe von C₁-C₁₀-Alkylgruppen, Halogenen, Hydroxy, C₁-C₁₀-Alkoxygruppen, durch Sauerstoff oder Schwefel unterbrochene Alkylen- oder Arylenreste, C₁-C₁₀-Alkoxycarboxyl-, Amino-, Nitril-, Nitro- sowie C₁-C₁₀-Alkoxycarbamoylreste. Bevorzugt sind die Substituenten ausgewählt aus der Gruppe von Methyl, Ethyl, n-Propyl, Isopropyl, n-Butyl, Trifluormethyl, Fluor, Chlor, Brom, Iod, Hydroxy, Methoxy, Ethoxy, Methylen, Ethylen, Propylen, Isopropylen, Benzyliden, Amino, Nitril, Nitro. Besonders bevorzugt sind die Substituenten ausgewählt aus der Gruppe von Methyl, Methoxy, Methylen, Ethylen, Trifluormethyl, Fluor und Brom. Ganz besonders bevorzugt sind Arene ausgewählt aus der Gruppe von einfach oder mehrfach substituierte Benzolderivate, einfach oder mehrfach substituierte Naphthalinderivate, einfach oder mehrfach substituierte Benzodioxolderivate, einfach oder mehrfach substituierte Furanderivate, einfach oder mehrfach substituierte Indolderivate.

Die Herstellung des Biaryls erfolgt elektrochemisch, wobei der entsprechende Arylalkohol anodisch oxidiert wird. Das erfindungsgemäße Verfahren wird nachfolgend Elektrodimerisierung genannt. Es wurde überraschender Weise gefunden, dass durch das erfindungsgemäße Verfahren unter Verwendung von Mediatoren die Biaryle selektiv und in hoher Ausbeute entstehen. Des Weiteren wurde gefunden, dass durch das erfindungsgemäße Verfahren ungeteilte Zellaufbauten sowie lösungsmittelfreie Verfahren angewendet werden können.
Die Aufarbeitung und Gewinnung der gewünschten Biaryle gestaltet sich sehr einfach. Nach Beendigung der Reaktion wird die Elektrolytlösung nach allgemeinen Trennmethoden aufgearbeitet. Hierzu wird die Elektrolytlösung im Allgemeinen zuerst destilliert und die einzelnen Verbindungen in Form von unterschiedlichen Fraktionen getrennt gewonnen. Eine weitere Reinigung kann beispielsweise durch Kristallisation, Destillation, Sublimation oder chromatographisch erfolgen.

Für das erfindungsgemäße Verfahren wird eine Diamantelektrode eingesetzt. Diese Diamantelektroden entstehen in dem man auf ein Trägermaterial ein oder mehrere Diamantschichten aufbringt. Als mögliche Trägermaterialien eignen sich Niob, Silizium, Wolfram, Titan, Siliziumcarbid, Tantal, Graphit oder keramische Träger wie Titansuboxid. Bevorzugt für das erfindungsgemäße Verfahren ist jedoch ein Träger aus Niob, Titan oder Silizium, ganz besonders bevorzugt ist ein Träger aus Niob.

Für das erfindungsgemäße Verfahren sind Elektroden ausgewählt aus der Gruppe von Eisen, Stahl, Edelstahl, Nickel, Edelmetalle wie Platin, Graphit, Kohlematerialien wie die Diamantelektroden. Als Anodenmaterialien eignen sich beispielsweise Edelmetalle wie Platin oder Metalloxide wie Ruthenium oder Chromoxid oder Mischoxide des Typs RuOₓTiOₓ sowie Diamantelektroden. Bevorzugt sind Graphit-, Kohle-, Glaskohlenstoff- oder Diamantelektroden, besonders bevorzugt Diamantelektroden. Bevorzugt ist für die Anode eine Diamantelektrode, die auch noch mit weiteren Elementen dotiert ist. Als Dotierungselemente sind Bor und Stickstoff bevorzugt. Ganz besonders bevorzugt ist das erfindungsgemäße Verfahren mit einer bordotierten Diamantelektrode (BDD-Elektrode) als Anode.

Das Kathodenmaterial ist dabei ausgewählt aus der Gruppe von Eisen-, Stahl-, Edelstahl-, Nickel-, Edelmetalle- wie Platin-, Graphit-, Kohle-, Glaskohlenstoffmaterialien und Diamantelektroden. Bevorzugt ist die Kathode ausgewählt aus der Gruppe von Nickel, Stahl und Edelstahl. Besonders bevorzugt ist die Kathode aus Nickel.

Als Mediatoren werden im erfindungsgemäßen Verfahren teil- und/oder perfluorierte Alkohole und/oder Säuren, bevorzugt perfluorierte Alkohole sowie Carbonsäuren, ganz besonders bevorzugt 1,1,1,3,3,3-Hexafluorisopropanol oder Trifluoressigsäure verwendet.

Im Elektrolyten sind keine weiteren Lösungsmittel erforderlich.

Die Elektrolyse wird in den üblichen, dem Fachmann bekannten Elektrolysezellen durchgeführt. Geeignete Elektrolysezellen sind dem Fachmann bekannt. Vorzugsweise arbeitet man kontinuierlich in ungeteilten Durchflusszellen oder diskontinuierlich in Becherglaszellen.
Ganz besonders geeignet sind bipolar geschaltete Kapillarspaltzellen oder Plattenstapelzellen, bei denn die Elektroden als Platten ausgestaltet sind und planparallel angeordnet sind wie es in Ullmann's Encyclopedia of Industrial Chemistry, Electrochemistry, 1999 electronic release, Sixth Edition, Wiley-VCH Weinheim (doi: 10.1002/14356007.a09_183.pub2) und in Electrochemistry, Chapter 3.5. special cell designs sowie Chapter 5, Organic Electrochemistry, Subchapter 5.4.3.2 Cell Design beschrieben ist.

Die Stromdichten, bei denen das Verfahren durchgeführt wird, betragen im allgemeinen 1 - 1000, bevorzugt 5 - 100 mA/cm². Die Temperaturen betragen üblicherweise -20 bis 100°C, bevorzugt 10 bis 60°C. Im Allgemeinen wird bei Normaldruck gearbeitet. Höhere Drücke werden bevorzugt dann angewandt, wenn bei höheren Temperaturen gearbeitet werden soll, um ein Sieden der Ausgangsverbindungen bzw. Cosolventien bzw. Mediatoren zu vermeiden.

Zur Durchführung der Elektrolyse werden die Arylalkoholverbindung und das Aren in einem geeigneten Lösungsmittel gelöst. Es eignen sich die üblichen, dem Fachmann bekannten Lösungsmittel, vorzugsweise Lösungsmittel aus der Gruppe der polaren protischen und polaren aprotischen Lösungsmittel. Besonders bevorzugt dient die Arylalkoholverbindung selbst als Lösungsmittel und Reagenz.
Beispiele für polare aprotische Lösungsmittel umfassen Nitrile, Amide, Carbonate, Ether, Harnstoffe, Chlorkohlenwasserstoffe. Beispiele für besonders bevorzugte polare aprotische Lösungsmittel umfassen Actonitril, Dimethylformamid, Dimethylsulfoxid, Propylencarbonat und Dichlormethan. Beispiele für polare protische Lösungsmittel umfassen Alkohole, Carbonsäuren und Amide. Beispiele für besonders bevorzugte polare protische Lösungsmittel umfassen Methanol, Ethanol, Propanol, Butanol, Pentanol und Hexanol. Diese können auch teilweise oder vollständig halogeniert sein, wie 1,1,1,3,3,3-Hexafluorisopropanol (HFIP) oder Trifluoressigsäure (TFA).

Gegebenenfalls setzt man der Elektrolyselösung übliche Cosolvenzien zu. Dabei handelt es sich um die in der organischen Chemie üblichen inerten Lösungsmittel mit einem hohen Oxidationspotential. Beispielhaft genannt seinen Dimethylcarbonat, Propylencarbonat, Tetrahydrofuran, Dimethoxyethan, Acetonitril oder Dimethylformamid.

Als Leitsalze, die in der Elektrolyselösung enthalten sind, handelt es sich im Allgemeinen um Alkali-, Erdalkali-, Tetra(C₁- bis C₆-alkyl)ammonium-, bevorzugt Tri(C₁- bis C₆-alkyl)-methylammoniumsalze. Als Gegenion kommen Sulfate, Hydrogensulfate, Alkylsulfate, Arylsulfate, Halogenide, Phosphate, Carbonate, Alkylphosphate, Alkylcarbonate, Nitrat, Alkoholate, Tetrafluorborat, Hexafluorophosphat oder Perchlorat in Betracht. Weiterhin kommen die von den vorstehend genannten Anionen abgeleiteten Säuren als Leitsalze in Betracht.
Ganz besonders bevorzugt sind Methyltributylammoniummethylsulfate (MTBS), Methyltriethylammoniummethylsulfat (MTES), Methyltripropylmethylammoniummethylsulfate, oder Tetrabutylammonium, Tetrafluoroborat (TBABF).

### Beispiele:

### Beispiel 1: Anodische Oxidation von 4-Methylguajacol und substituierten Benzolen an einer BDD-Anode mit Hexafluorisopropanol

In einer Elektrolysezelle, die über einen Flansch an eine BDD-beschichtete Siliziumplatte angebracht und als Anode geschaltet ist, wird der Elektrolyt bestehend aus substituiertem Benzol und 4-Methylguajacol im Stoffmengenverhältnis 10:1 gemäß Tabelle 1, 0,68 g Methyltriethylammoniummethylsulfat (MTES) und 30 mL Hexafluorisopropanol vorgelegt. Dabei ist die Anodenoberfläche vollständig mit Elektrolyt bedeckt. Als Kathode wird ein Nickelnetz verwendet, das in einer Distanz von 1 cm zur BDD-Anode in den Elektrolyten getaucht wird. Die Zelle wird in einem Sandbad temperiert (50°C). Die Durchführung der Elektrolyse erfolgt unter galvanostatischer Kontrolle und einer Stromdichte von 4,7 mA/cm². Die Umsetzung wird nach Erreichen des eingestellten Ladungslimits (1 F pro mol 4-Methylguajacol) abgebrochen. Das erkaltete Reaktionsgemisch wird mit ca. 20 mL Toluol in einen Kolben überführt, woraus am Rotationsverdampfer Toluol und das verwendete fluorierte Lösungsmittel nahezu vollständig entfernt werden. Überschüssige Edukte können mittels Kurzwegdestillation bei Unterdruck zurückgewonnen werden. Durch säulenchromatographische Aufreinigung des Destillationsrückstands an Kieselgel 60 und anschließendem Waschen mit wenig kaltem n-Heptan kann das Produkt als farbloser, kristalliner Feststoff isoliert werden.

### Analytische Daten der Kreuzkupplungsprodukte

### 2-Hydroxy-2',3-dimethoxy-5,5'-dimethylbiphenyl:

H NMR (400 MHz, CDCl₃) δ = 7.16 - 7.11 (m, 2H), 6.91 (d, J=8.3, 1 H), 6.72 (d, J=1.7, 1 H), 6.68 (d, J=1.8, 1H), 5.89 (s, 1 H), 3.91 (s, 4H), 3.82 (s, 4H), 2.33 (s, 8H); ¹³C NMR (101 MHz, CDCl₃) δ = 154.14, 147.34, 140.90, 132.40, 130.42, 129.29, 129.16, 126.80, 125.58, 123.47, 111.40, 111.38, 56.15, 55.99, 49.43, 21.12, 20.46.

### 2-Hydroxy-2',3,5`-trimethoxy-5-methylbiphenyl:

¹H NMR (400 MHz, CDCl₃) δ = 6.89 - 6.79 (m, 3H), 6.65 (d, J=1.7, 1 H), 6.62 (d, J=1.6, 1 H), 5.90 (s, 1 H), 3.83 (s, 3H), 3.72 (s, 6H), 2.25 (s, 3H); ¹³C NMR (101 MHz, CDCl₃) δ = 153.95, 150.45, 147.44, 140.90, 129.27, 128.12, 125.36, 123.34, 117.25, 113.89, 112.88, 111.54, 56.81, 56.00, 55.74, 21.13.

### 2-Hydroxy-3,4'-dimethoxy-3',5-dimethylbiphenyl:

¹H NMR (500 MHz, CDCl₃) δ = 7.43 (dd, J=2.3, 8.4, 1H), 7.39 (d, J=2.0, 1 H), 6.91 (d, J=8.4, 1 H), 6.77 (d, J=1.8, 1 H), 6.68 (d, J=1.7, 1 H), 5.67 (s, 1 H), 3.92 (s, 4H), 3.88 (s, 4H), 2.35 (s, 4H), 2.29 (s, 4H); ¹³C NMR (126 MHz, CDCl₃) δ = 156.95, 146.54, 140.33, 131.41, 129.75, 128.88, 127.48, 127.20, 126.29, 122.73, 110.17, 109.69, 56.08, 55.32, 21.10, 16.31.

### 2-Hydroxy-2',3,4',6'-tetramethoxy-5-methylbiphenyl:

¹H NMR (300 MHz, CDCl₃) δ = 6.68 (d, J=1.8, 1 H), 6.60 (d, J=1.9, 1 H), 6.25 (s, 2H), 5.37 (s, 1 H), 3.89 (s, 3H), 3.86 (s, 3H), 3.75 (s, 6H), 2.32 (s, 3H); ¹³C NMR (75 MHz, CDCl3) δ = 161.01, 158.70, 146.61, 141.24, 128.29, 124.62, 120.40, 111.02, 107.48, 91.16, 56.06, 55.76, 55.32, 21.22; HRMS: m/z für C₁₇H₂₀O₅ berechnet: 304.1311, gefunden: 304.1307; MS (EI): m/z (%): 304.1 (100), 289.1 (8), 273.1 (32), 258.1 (25), 229.1 (8), 181.1 (8), 168.1 (26), 151.0 (7), 139.0 (17), 122.0 (15), 97.0 (6), 83.0 (7), 71.0 (7), 57.0 (12).

### 2-Hydroxy-2',3,4',5'-tetramethoxy-5-methylbiphenyl:

¹H NMR (300 MHz, CDCl₃) δ = 6.77 (s, 1 H), 6.63 (d, J=1.7, 1 H), 6.61 (d, J=1.8, 1 H), 6.57 (s, 1 H), 5.86 (s, 1 H), 3.85 (s, 4H), 3.82 (s, 4H), 3.77 (s, 4H), 3.72 (s, 4H), 2.25 (s, 4H); ¹H NMR (300 MHz, CDCl₃) δ = 6.77, 6.62, 6.61, 6.61, 6.57, 5.86, 3.85, 3.82, 3.77, 3.72,2.25.

### 2-Hydroxy-2',3,3',4'-tetramethoxy-5,6'-dimethylbiphenyl

¹H NMR (400 MHz, CDCl₃) δ = 6.70 (d, J=1.6, 1 H), 6.62 (s, 1 H), 6.52 (d, J=1.7, 1 H), 5.44 (s, 1 H), 3.91 (s, 3H), 3.89 (s, 3H), 3.88 (s, 3H), 3.68 (s, 3H), 2.32 (s, 3H), 2.06 (s, 3H); ¹³C NMR (101 MHz, CDCl₃) δ = 152.49, 151.62, 146.35, 140.72, 140.05, 132.69, 128.67, 123.89, 123.63, 123.28, 110.65, 108.92, 60.98, 60.86, 55.85, 55.81, 21.15, 20.00.

### 5'-Brom-2-hydroxy-2',3,4'-trimethoxy-5-methylbiphenyl:

¹H NMR (300 MHz, CDCl₃) δ = 7.46 (s, 1 H), 6.70 (d, J=1.7, 2H), 6.64 (d, J=1.8, 2H), 6.59 (s, 2H), 5.28 (s, 1 H), 3.95 (s, 5H), 3.90 (s, 5H), 3.84 (s, 5H), 2.32 (s, 5H); ¹³C NMR (75 MHz, CDCl₃) δ = 156.83, 156.13, 146.84, 140.90, 135.15, 129.03, 123.49, 123.46, 120.78, 111.23, 102.30, 97.08, 56.37, 56.31, 55.97, 21.07.

**Tabelle 1:**

| Umsetzung von 4-Methylguajacol mit substituierten Benzolen an BDD unter Verwendung von HFIP. | | | | | | |
|---|---|---|---|---|---|---|
| Elektrolyt | T [°C] | Uₘₐₓ [V] | F [1/mol] | j [mA/cm²] | A^{b} [%] (Nr.) | SA [%] |
| 3,05 g 4-Methylanisol / | 50 | 6 | 1,0 | 4,7 | 5 (3) | 7 |
| 0,36 g 4-Methylguajacol / | | | | | | |
| 0,68 g MTES / 30 mL HFIP | | | | | | |
| 6,91 g 4-Methoxyanisol / | 50 | 8 | 1,0 | 4,7 | 2 (4) | 4 |
| 0,69 g 4-Methylguajacol / | | | | | | |
| 0,68 g MTES / 30 mL HFIP | | | | | | |
| 6,11 g 2-Methylanisol / | 50 | 7 | 1,0 | 4,7 | 4 (5) | 9 |
| 0,69 g 4-Methylguajacol / | | | | | | |
| 0,68 g MTES / 30 mL HFIP | | | | | | |
| 8,43 g 1,3,5-Trimethoxybenzen / | 50 | 5 | 1,0 | 4,7 | 12 (2) | 23 |
| 0,69 g 4-Methylguajacol / | | | | | | |
| 0,68 g MTES / 30 mL HFIP | | | | | | |
| 8,43 g 1,2,4-Trimethoxybenzen | 50 | 10 | 1,0 | 4,7 | 17 (6) | 34 |
| 0,69 g 4-Methylguajacol / | | | | | | |
| 0,68 g MTES / 30 mL HFIP | | | | | | |
| 4,74 g 1,2,3-Trimethoxy-5-methylbenzen / | 50 | 6 | 1,0 | 4,7 | 11 (8) | 23 |
| 0,36 g 4-Methylguajacol / | | | | | | |
| 0,68 g MTES / 30 mL HFIP | | | | | | |
| 10,85 g 1-Brom-2,4-dimethoxybenzen / | 50 | 7 | 1,0 | 4,7 | 18 (7) | 37 |
| 0,69 g 4-Methylguajacol / | | | | | | |
| 0,68 g MTES / 30 mL HFIP | | | | | | |

| | | | | | | |
|---|---|---|---|---|---|---|
| ^{b} Bezogen auf eingesetztes 4-Methylguajacol. A: Ausbeute SA: Stromausbeute | | | | | | |

## Patentansprüche

1. Verfahren zur Herstellung von Biarylen, wobei substituierte Arylalkohole, bei denen die OH-Gruppe direkt an den Aromaten gebunden ist, in Gegenwart von teil- und/oder perfluorierten Mediatoren und wenigstens einem Leitsalz mit Arenen anodisch unter Bildung der Kreuzkupplungsprodukte dehydrodimerisiert werden.

2. Verfahren nach Anspruch 1, wobei die eingesetzten substituierten Arylalkohole ein oder zweikernig sein können.

3. Verfahren nach einem der Ansprüche 1 bis 2, wobei die eingesetzten substituierten Arene ein- oder zweikernig sein können.

4. Verfahren nach einem der Ansprüche 1 bis 3, wobei die Dimerisierung in ortho-Stellung zur Alkoholgruppe des Arylalkohols stattfindet.

5. Verfahren nach einem der Ansprüche 1 bis 4, wobei die eingesetzten Mediatoren teil- und/oder perfluorierte Alkohole und/oder Säuren sind.

6. Verfahren nach einem der Ansprüche 1 bis 5, wobei als Mediatoren 1,1,1,3,3,3-Hexafluorisopropanol und/oder Trifluoressigsäure eingesetzt werden.

7. Verfahren nach einem der Ansprüche 1 bis 6, wobei als Leitsalze solche eingesetzt werden, die ausgewählt sind aus der Gruppe von Alkali-, Erdalkali-, Tetra(C₁- bis C₆-alkyl)ammoniumsalzen.

8. Verfahren nach einem der Ansprüche 1 bis 7, wobei die Gegenionen der Leitsalze ausgewählt sind aus der Gruppe von Sulfat, Hydrogensulfat, Alkylsulfate, Arylsulfate, Halogenide, Phosphate, Carbonate, Alkylphosphate, Alkylcarbonate, Nitrat, Alkoholate, Tetrafluorborat, Hexafluorophosphat und Perchlorat.

9. Verfahren nach einem der Ansprüche 1 bis 8, wobei für die Elektrolyse kein weiteres Lösungsmittel eingesetzt wird.

10. Verfahren nach einem der Ansprüche 1 bis 9, wobei eine Diamantanode und eine Nickelkathode verwendet werden.

11. Verfahren nach einem der Ansprüche 1 bis 10, wobei es sich bei der Diamantelektrode um eine bordotierte Diamantelektrode handelt.

12. Verfahren nach einem der Ansprüche 1 bis 11, wobei für die Elektrolyse eine Durchflusszelle eingesetzt wird.

13. Verfahren nach einem der Ansprüche 1 bis 12, wobei Stromdichten von 1 bis 1000 mA /cm² eingesetzt werden.

14. Verfahren nach einem der Ansprüche 1 bis 13, wobei die Elektrolyse bei Temperaturen im Bereich von -20 bis 100°C und Normaldruck durchgeführt wird.

15. Verfahren nach einem der Ansprüche 1 bis 14, wobei als Arylalkohol 4-Methylguajacol eingesetzt wird.

## Claims

1. A process for preparing biaryls, wherein substituted aryl alcohols in which the OH group is bound directly to the aromatic, are anodically dehydrodimerized with arenes in the presence of partially fluorinated and/or perfluorinated mediators and at least one supporting electrolyte to form the cross-coupling products.

2. The process according to claim 1, wherein the substituted aryl alcohols used can be monocyclic or bicyclic.

3. The process according to either claim 1 or 2, wherein the substituted arenes used can be monocyclic or bicyclic.

4. The process according to any of claims 1 to 3, wherein the dimerization takes place in the ortho position relative to the alcohol group of the aryl alcohol.

5. The process according to any of claims 1 to 4, wherein the mediators used are partially fluorinated and/or perfluorinated alcohols and/or acids.

6. The process according to any of claims 1 to 5, wherein 1,1,1,3,3,3-hexafluoroisopropanol and/or trifluoroacetic acid are used as mediators.

7. The process according to any of claims 1 to 6, wherein salts selected from the group consisting of alkali metal, alkaline earth metal, tetra (C₁-C₆-alkyl)ammonium salts are used as supporting electrolytes.

8. The process according to any of claims 1 to 7, wherein the counterions of the supporting electrolytes are selected from the group consisting of sulfate, hydrogensulfate, alkylsulfates, arylsulfates, halides, phosphates, carbonates, alkylphosphates, alkylcarbonates, nitrate, alkoxides, tetrafluoroborate, hexafluorophosphate and perchlorate.

9. The process according to any of claims 1 to 8, wherein no further solvent is used for the electrolysis.

10. The process according to any of claims 1 to 9, wherein a diamond anode and a nickel cathode are used.

11. The process according to any of claims 1 to 10, wherein the diamond electrode is a boron-doped diamond electrode.

12. The process according to any of claims 1 to 11, wherein a flow cell is used for the electrolysis.

13. The process according to any of claims 1 to 12, wherein current densities of from 1 to 1000 mA/cm² are used.

14. The process according to any of claims 1 to 13, wherein the electrolysis is carried out at temperatures in the range from -20 to 100°C and atmospheric pressure.

15. The process according to any of claims 1 to 14, wherein 4-methylguaiacol is used as aryl alcohol.

## Revendications

1. Procédé pour la préparation de biarylène, dans lequel on déshydrodimérise des alcools aryliques substitués, dans lesquels le groupe OH est directement lié aux cycles aromatiques, en présence de médiateurs partiellement et/ou perfluorés et d'au moins un sel conducteur, avec des arènes par voie anodique, avec formation des produits de couplage croisé.

2. Procédé selon la revendication 1, dans lequel les alcools aryliques substitués utilisés peuvent être mono- ou binucléaires.

3. Procédé selon la revendication 1 ou 2, dans lequel les arènes substitués utilisés peuvent être mono- ou binucléaires.

4. Procédé selon l'une quelconque des revendications 1 à 3, dans lequel la dimérisation a lieu en position ortho par rapport au groupe alcool de l'alcool arylique.

5. Procédé selon l'une quelconque des revendications 1 à 4, dans lequel les médiateurs utilisés sont des alcools et/ou acides partiellement et/ou perfluorés.

6. Procédé selon l'une quelconque des revendications 1 à 5, dans lequel on utilise comme médiateurs le 1,1,1,3,3,3-hexafluoro-isopropanol et/ou l'acide trifluoroacétique.

7. Procédé selon l'une quelconque des revendications 1 à 6, dans lequel on utilise comme sels conducteurs ceux qui son choisis dans le groupe des sels de métaux alcalins, de métaux alcalino-terreux, de tétra [alkyl(C₁-C₆)] ammonium.

8. Procédé selon l'une quelconque des revendications 1 à 7, dans lequel les ions opposés des sels conducteurs sont choisis dans le groupe constitué par les ions sulfate, hydrogénosulfate, les alkylsulfates, arylsulfates, halogénures, phosphates, carbonates, alkylphosphates, alkylcarbonates, l'ion nitrate, les alcoolates, les ions tétrafluoroborate, hexafluorophosphate et perchlorate.

9. Procédé selon l'une quelconque des revendications 1 à 8, dans lequel pour l'électrolyse on n'utilise aucun autre solvant.

10. Procédé selon l'une quelconque des revendications 1 à 9, dans lequel on utilise une anode en diamant et une cathode en nickel.

11. Procédé selon l'une quelconque des revendications 1 à 10, dans lequel l'électrode en diamant consiste en une électrode en diamant dopée au bore.

12. Procédé selon l'une quelconque des revendications 1 à 11, dans lequel pour l'électrolyse on utilise une cellule à écoulement continu.

13. Procédé selon l'une quelconque des revendications 1 à 12, dans lequel on utilise des densités de courant de 1 à 1 000 mA/cm².

14. Procédé selon l'une quelconque des revendications 1 à 13, dans lequel on effectue l'électrolyse à des températures dans la plage de -20 à 100 °C et sous la pression normale.

15. Procédé selon l'une quelconque des revendications 1 à 14, dans lequel on utilise comme alcool arylique le 4-méthylguaïacol.
